# EUROPÄISCHE PATENTSCHRIFT

(11) **EP 0 000 865 B1**
(45) Veröffentlichungstag und Bekanntmachung des Hinweises auf die Patenterteilung: **19.08.1981**
(21) Anmeldenummer: 78100259.7
(22) Anmeldetag: 28.06.1978
(51) Int. Cl.: H01J 49/14

(54) **Ionenquelle mit einer Ionisationskammer zur chemischen Ionisierung**
Ion source comprising an ionisation chamber for chemical ionisation
Source d'ions comportant une chambre d'ionisation pour l'ionisation chimique

(30) Priorität: 23.08.1977 DE 2737852
(43) Veröffentlichungstag der Anmeldung: 07.03.1979
(73) Patentinhaber: Bruker Franzen Analytik GmbH, D-28277 Bremen (DE)
(72) Erfinder: Weiss Gerhard, D-2878 Wildeshausen (DE); Weisz, Gerhard, Dipl.-Phys., D-2801 Stuhr 4, Varrel I (DE)
(74) Vertreter: Goddar, Heinz J., Dr.

## Beschreibung

Die Erfindung betrifft eine lonenquelle mit einer Ionisationskammer zur chemischen lonisierung von Substanzdämpfen durch lon-Molekül-Reaktionen unter Verwendung ionisierender Primärteilchen und eines Reaktantgases, mit Eintrittsöffnungen zur Zuführung der ionisierenden Primärteilchen, des Reaktantgases und des Substanzgases und einer Austrittsöffnung für die in der Kammer gebildeten Reaktionsprodukte, wobei die Eintrittsöffnung für die ionisierenden Primärteilchen der Austrittsöffnung gegenüberliegt.

Die Ionisierung von Atomen oder Molekülen, insbesondere organischer Substanzen, durch lon-Molekül-Reaktion, auch chemische Ionisierung genannt, hat gegenüber der üblichen lonisierung durch Elektronenstoß den Vorteil geringer Fragmentierung der untersuchten Substanzen und ermöglicht weiterhin eine prinzipiell höhere Empfindlichkeit, die jedoch in der Praxis bei lonisationskammern üblicher Bauart noch nicht erreicht wird.

Die chemische Ionisierung findet üblicherweise in einer Ionisationskammer zwischen den Ionen eines Reaktantgases und den Molekülen der zu untersuchenden Substanz bei Drücken von 0,1 bis 2 mbar, insbesondere im Bereich von 0,5 bis 1 mbar, statt. Der Druck wird im wesentlichen durch das Reaktantgas erzeugt, während die zu untersuchende Substanz mit ihren Dämpfen bzw. ihrem Gas lediglich einen Partialdruck von 10-⁶ bis 10-² mbar besitzt. Das Reaktantgas und das Gas oder der Dampf der zu untersuchenden Substanz werden entweder gemischt oder im allgemeinen einzeln durch spezielle Öffnungen in die lonisationskammer eingeleitet. Das Reaktantgas muß dabei eine lonisierungsenergie besitzen, deren Niveau höher liegt als die lonisierungsenergie der gewünschten Produktionen der zu untersuchenden Substanz; übliche Reaktantgase sind Isobutan, Methan, Wasserdampf oder Ammoniak.

Das Reaktantgas wird üblicherweise durch einen primären lonisierungsprozeß teilweise ionisiert, indem von einer Glühkathode erzeugte Elektronen über eine Fokussierungsblende durch eine Eintrittsöffnung in die lonisationskammer eintreten und dort mit dem Reaktantgas reagieren. Die entstehenden Reaktantgasionen reagieren dann - teilweise über Zwischenprozesse unter Teilnahme weiterer Reaktantgasmoleküle - mit den Molekülen der zu untersuchenden Substanz, wobei die Reaktionen wegen der außerordentlich hohen Reaktionsquerschnitte schnell und mit hoher Ausbeute verlaufen. Da Rekombinationen der entstehenden Produktionen wegen der gewählten Energieniveausnur in Dreierstoß möglich sind, bleiben die Produktionen lange lonisiert, d.h. bis zu einer Zeit von mehreren Minuten. Die Ausbeute der ionisierten Moleküle der zu untersuchenden Substanz betrifft bei geeigneter Wahl der Durchführungsbedingungen 50 bis 100%.

Die Elektronen für den primären lonisierungsprozeß des Reaktantgases werden mit einer Energie von einigen hundert Elektronenvolt, im allgemeinen 100-500 eV, in die lonisationskammer eingeschossen. Die dabei eintretende gleichzeitige direkte Ionisierung von Molekülen der zu untersuchenden substanz ist vernachlässigbar.

Die primäre Ionisierung ist jedoch auch durch chemische Ionisierung mit geeignet eingebrachten lonen, beispielsweise Edelgas-, H₂₋, N₂- oder O₂ lonen, erreichbar, wie es von B. Högger und P. Bommer in Int. J. Mass Spectrom. Ion. Phys. 13, 35 (1974) und von D. F. Hunt, C. N. McEwen und T. M. Harvey in Anal. Chem. 47, 1730 (1975) beschrieben wird.

Weiterhin ist auch die Erzeugung von ionisierenden Elektronen direkt in der Kammer durch eine elektrische Spitzenentladung nach H. Kambara und I. Kanomata, Int. f. Mass Spectrom. Ion. Phys. 24, 453 (1977) bekanntgeworden.

Eine mit einer "drift tube" (Strömungsrohr) arbeitende lonenquelle wird von J. Fletcher und J. Moruzzi in Int. J. Mass Spectrom. Ion. Phys. 18, 57 (1975) beschrieben. Dort werden negative Ionen aus einer Gasentladung Mittels einer geeigneten lonenoptik durch eine Eintrittsöffnung in eine "drift tube" injiziert, wobei der Druck in der "drift tube" geringfügig geringer ist als der Druck im Gasentladungsraum. Nach einer lonen-Molekül-Reaktion, in diesem Falle einer Elektronenablösung von einem negativen Ion ("detachment") und dessen Einfang durch einen Elektronenfänger (SF₆) werden die Reaktionsprodukte (SF₆) durch eine Austrittsöffnung, die der Eintrittsöffnung gegenüberliegt, eine Analysator zugeführt.

Die entstehenden Ionen der zu untersuchenden Substanz treten zusammen mit allen übrigen lonen und neutralen Teilchen aus einer kleinen Austrittsöffnung in das umgebende Vakuum eines Massenspektrometers aus und werden durch geeignete elektrostatische Beschleunigungs- und Fokussierfelder dem Analysevolumen zugeführt.

Größe und Form dieser Austrittsöffnung sind besonders kritisch, da zum einen eine kleine kanalartige Öffnung zu viele Wandstöße der lonen bewirkt, wodurch die lonen entladen werden und daher die lonenausbeute auf einen Bruchteil gesenkt wird; zum anderen erschwert eine große, lochartige Austrittsöffnung das Aufrechterhalten des Druckes in der lonisationskammer und erfordert daher eine übermäßig große Pumpleistung am Massenspektrometer. Daher liegt die praktisch erreichte Ausbeute kommerziell erhältlicher lonenquellen für chemische Ionisation im allgemeinen unter 10-³ Ionen pro Substanzmolekül.

Weitere Nachteile der im Stand der Technik bekannten lonisationskammern mit chemischer lonisation liegen darin, daß die Ausströmgeschwindigkeit mit der Vermischungsgeschwindigkeit der Reaktionspartner in der Kammer, in der Größenordnung von einer Millisekunde, kornkurriert, so daß die Ausbeute vom Auftreten zufälliger Turbulenzen durch die Eintrittströme abhängt. Das gleiche gilt bei der Vermischung von primären Ionen mit den Gasen in der lonisierungskammer, da die primäre lonisierung nur in Teilbereichen der lonisationskammer stattfindet. Auch stellt die Einschußöffnung für die Elektronen ein nachteiliges Leck dar, da aus ihr ein Teil des Kammerinhalts notwendigerweise entweicht, weil die Elektronenerzeugung ein Hochvakuum erfordert.

Demgegenüber liegt der vorliegenden Erfindung die Aufgabe zugrunde, die bekannten lonisationskammern zur chemischen Ionisierung der eingangs beschriebenen Gattung unter Vermeidung ihrer Nachteile zu verbessern und insbesondere eine Ionisationskammer zu schaffen, die eine erhöhte Ausbeute an Ionen der zu untersuchenden Substanz bei niedrigen Kammerdrücken ergibt.

Erfindungsgemäß wird diese Aufgabe bei einer lonisationskammer der gattungsgemäßen Art dadurch gelöst, daß die lonisationskammer langgestreckt zylindrisch ausgebildet ist; daß die Eintrittsöffnung für die ionisierenden Primärteilchen einerseits und die Austrittsöffnung für die Reaktionsprodukte andererseits miteinander fluchtend auf der Längsachse der Ionisationskammer in deren einander gegenüberliegenden Stirnwänden vorgesehen sind; und daß eine gesonderte Eintrittsöffnung für das Reaktantgas und/oder den Substanzdampf vorgesehen und räumlich benachbart zur Eintrittsöffnung für die ionisierenden Primärteilchen angeordnet ist.

Erfindungsgemäß erhält also die lonisierungskammer eine langgestreckte zylindrische Form, an deren einem Ende die Reaktionspartner insbesondere durch verschiedene Eintrittsöffnungen eintreten und an deren anderem Ende die entstehenden Reaktionsprodukte durch eine gemeinsame, zentrale Öffnung ausströmen. Die ionisierendne Primärteilchen treten ebenfalls durch eine Zentralöffnung am Eingangsende der langgestreckten lonisationskammer ein, so daß die lonisationsreaktionen entlang der Längsachse der Ionisationskammer stattfinden. Der wesentliche Vorteil dieser Anordnung liegt darin, daß durch den langen Reaktionsweg der Druck in der Ionisationskammer bei beibehaltener Reaktionsausbeute drastisch vermindert werden kann, so daß lediglich noch ein Druck von 0,01 bis 0,1 mbar erforderlich ist. Dadurch kann ohne das Erfordernis übermäßiger Pumpleistungen die Austrittsöffnung vergrößert werden, so daß der Anteil der austretenden Ionen der zu untersuchenden Substanz an den in der lonisationskammer erzeugten Ionen erhöht wird.

Ein weiterer Vorteil der erfindungsgemäßen Ionisationskammer liegt darin, daß durch die geometrische Form der lonisationskammer und durch die bewirkte Druckerniedrigung die Vermischung der Reaktionspartner und der Primärionen erleichtert wird.

Gemäß einer bevorzugten Ausgestaltung der vorliegenden Erfindung ist vorgesehen, daß längs der lonisationskammer ein longitudinales Magnetfeld vorliegt. Insbesondere kann vorgesehen sein, daß das Magnetfeld durch einen Permanentmagneten erzeugt ist, wobei weiterhin vorgesehen sein kann, daß der Permanentmagnet aus einer Anzahl die langgestreckte lonisationskammer umgebender Einzel-Ringmagnete besteht. Ansonsten kann auch um die lonisationskammer eine Magnetspule angeordnet sein. Hierdurch werden die geladenen Teilchen, und zwar sowohl die ionisierten Primärteilchen wie auch die Reaktantgas- und Substanzionen, durch das erzeugte Magnetfeld in Achsennähe und damit von Wandstößen abgehalten und auf die Austrittsöffnung hin geführt.

Bevorzugte Ausführungsformen der Erfindung zeichnen sich dazu alternativ dadurch aus, daß sich im Inneren der lonisationskammer ein elektrischer Multipol aus mindestens vier radialsymmetrisch angeordneten, isoliert angebrachten, länglichen Polstäben befindet, an die reihum paarweise symmetrische oder unsymmetrische hochfrequente Wechselspannungen angelegt sind oder daß die Wand der lonisationskammer als Multipolrohr mit Elektroden ausgebildet ist, an die reihum paarweise symmetrische oder unsymmetrische hochfrequente Wechselspannungen angelegt sind. Diese Ausführungsformen können in bevorzugter Weise dadurch ausgestaltet sein, daß die Polstäbe bzw. die Polflächen der Metallelektroden parallel zur Symmetrieachse der lonisationskammer verlaufen oder daß die Polstäbe bzw. die Polflächen der Metallelektroden konisch zur Symmetrieachse der lonisationskammer angeordnet sind. Hierdurch werden die Teilchen in entsprechender Weise in Achsennähe gehalten.

Eine andere Ausgestaltung der Erfindung sieht vor, daß ein Potentialgefälle in der Längsachse der lonisationskammer vorgesehen ist. Das erzeugte elektrostatische Potentialgefälle läßt die erwünschten Ionen in Richtung der Austrittsöffnung driften. Das Potentialgefälle kann durch eine geladene Pusher-Blende oder durch Anlegen einer Spannung an isoliert aufgebaute Endfächen der Kammer erzeugt werden.

Weiterhin kann auch eine der Austrittsöffnung zugeordnete, ein symmetrisch zur Längsachse der lonisationskammer in diese eingreifendes elektrostatisches Linsenfeld erzeugende Blendenanordnung vorgesehen sein. Die Blendenanordnung bewirkt eine fokussierende Extraktion der Ionen aus der lonisationskammer, wobei von besonderem Vorteil ist, daß hierdurch die Substanzionen an einer Stelle der lonisationskammer erfaßt werden, an der das longitudinale Magnetfeld noch keine störenden Randeffekte aufweist.

Gemäß einer anderen Ausgestaltung der vorliegenden Erfindung ist vorgesehen, daß der Kammer eine Gasentladungskammer vorgeschaltet ist, in der die ionisierenden Primärteilchen erzeugt werden. Durch die Verwendung ionisierter Primärteilchen aus einer elektrischen Entladung, die in einem Gas stattfindet, das unter höherem Druck als der Druck in der lonisationskammer steht, wird das Ausströmen des Kammerinhalts durch die Eintrittsöffnung für die Primärteilchen weitgehend vermieden.

Die erfindungsgemäße Ionisationskammer unterscheidet sich also von den bekannten lonisationskammern insbesondere dadurch, daß dort die ionisierenden Primärteilchen senkrecht zur Ausströmrichtung eingeschossen werden, während erfindungsgemäß die ionisierenden Primärteilchen in der Flucht der Ausströmöffnung eingeschossen werden bzw. dadurch, daß die bekannten Ionisationskammern wegen ihrer Kürze einen Druck von mindestens 0, 1 mbar zum Erreichen hoher lonenausbeute benötigen.

Weitere Vorteile und Merkmale ergeben sich aus den Ansprüchen und aus der nachfolgenden Beschreibung, in der zwei Ausführungsbeispiele anhand der Zeichnung im einzelnen erläutert sind. Dabei zeigt:
Fig. 1 einen Längsschnitt durch eine erfindungsgemäße Ionisationskammer mit einer zylindrischen Spulenanordnung;
Fig. 2 ein anderes Ausführungsbeispiel der erfindungsgemäßen lonisationskammer im Längsschnitt mit Quadrupolanordnung; und
Fig. 3 einen Schnitt entlang der Linie 111-111 der Fig. 2.

Einer eigentlichen lonisationskammer 1 ist eine Gasentladungskammer 3 vorgeschaltet. Am der lonisationskammer 1 gegenüberliegenden Ende der Gasentladungskammer 3 ist innerhalb der Gasentladungskammer 3 eine Elektrode 5 angebracht. Die Gasentladungskammer 3 besitzt zwei Öffnungen. Eine Eintrittsöffnung 7 befindet sich seitlich zur Elektrode 5. Die Austrittsöffnung der Gasentladungskammer 3 ist gegenüber der Elektrode 5 angeordnet und führt als Eintrittsöffnung 9 in die lonisationskammer 1.

Die von der Gasentladungskammer führende Eintrittsöffnung 9 in die lonisationskammer 1 liegt in einer schmalen Endwand der sich lang erstreckenden lonisationskammer 1. Am gleichen Ende führt seitlich eine weitere Eintrittsöffnung 11 in die lonisationskammer 1. An dem der Eintrittsöffnung 9 gegenüberliegenden Kopfende der lonisationskammer 1 befindet sich eine Austrittsöffnung 13 der lonisationskammer 1.

Um die zylindrische lonisationskammer 1 herum ist eine zylindrische Magnetspule 15 angeordnet, die ein axiales Magnetfeld in der lonisationskammer 1 erzeugt.

Der Austrittsöffnung 13 der lonisationskammer 1 folgend befindet sich außerhalb der lonisationskammer 1 ein Fokussier- und Beschleunigungssystem 17 in Form von mit Lochblenden versehenen elektrischen Linsen.

Hieran schließt sich die Eintrittsöffnung 19 des Massenspektrometers an.

Das Ausführungsbeispiel der Fig. 2 und 3 besitzt einen ähnlichen Aufbau wie das Ausführungsbeispiel der Ionisationskammer 1 der Fig. 1; lediglich befindet sich die lonisationskammer 1 in einem Quadrupolrohr 22, welches durch ein zylindrisches Rohr mit Rohreinbuchtungen 24 gebildet wird, auf denen Metalleketroden 26, beispielsweise in Form dünner Folien, aufgebracht sind.

Durch die Eintrittsöffnung 7 der Gasentladungskammer 3 strömt Primärgas in die Gasentladungskammer 3 und wird dort durch die Elektrode 5 wenigstens partiell ionisiert. Das partiell ionisierte Primärgas strömt durch die axiale Öffnung 9 aus der Gasentladungskammer 3 in die sich längs erstreckende Ionisationskammer 1. Durch die Eintrittsöffnung 11 tritt ein Gemisch aus Reaktant- und Substanzgas ein. Das Reaktantgas wird sodann in einer Primärionisierung durch die Primärteilchen ionisiert und ionisiert seinerseits das Substanzgas.

Der Magnet 15 erzeugt ein axiales Magnetfeld in der Ionisationskammer 1, wodurch die ionisierten Teilchen zusammengehalten werden.

Das gleiche wird durch das Quadrupolrohr 22 der Fig. 2 und 3 erreicht.

Die Reaktionsprodukte treten schließlich durch die Austrittsöffnung 13 aus der Ionisationskammer aus und werden durch das Fokussier- und Beschleunigungssystem 17 auf die Eintrittsöffnung 19 des Massenspektrometers gelenkt und beschleunigt.

Die in der vorstehenden Beschreibung, in der Zeichnung sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Ionenquelle mit einer lonisationskammer zur chemischen lonisierung von Substanzdämpfen durch lon-Molekül-Reaktionen unter Verwendung ionisierender Primärteilchen und eines Reaktantgases, mit Eintrittsöffnungen zur Zuführung der ionisierenden Primärteilchen, des Reaktantgases und des Substanzgases und einer Austrittsöffnung für die in der Kammer gebildeten Reaktionsprodukte, wobei die Eintrittsöffnung für die ionisierenden Primärteilchen der Austrittsöffnung gegenüberliegt, dadurch gekennzeichnet, daß die lonisationskammer (1) langgestreckt zylindrisch ausgebildet ist: daß die Eintrittsöffnung (9) für die ionisierenden Primärteilchen einerseits und die Austrittsöffnung (13) für die Reaktionsprodukte andererseits miteinander fluchtend auf der Längsachse der Ionisationskammer (1) in deren einander gegenüberliegenden Stirnwänden vorgesehen sind; und daß eine gesonderte Eintrittsöffnung (11) für das Reaktantgas und/ oder den Substanzdampf vorgesehen und räumlich benachbart zur Eintrittsöffnung (9) für die ionisierenden Primärteilchen angeordnet ist.

2. lonisationskammer nach Anspruch 1, dadurch gekennzeichnet, daß längs der lonisationskammer (1) ein longitudinales Magnetfeld vorliegt.

3. lonisationskammer nach Anspruch 2, dadurch gekennzeichnet, daß sich im Inneren der lonisationskammer (1) ein elektrischer Multipol aus mindestens vier radialsymmetrisch angeordneten, isoliert angebrachten, länglichen Polstäben befindet, an die reihum paarweise symmetrische oder unsymmetrische hochfrequente Wechselspannungen angelegt sind.

4. lonisationskammer nach Anspruch 2, dadurch gekennzeichnet, daß die Wand der lonisationskammer (1) als Multipolrohr (22) ausgebildet ist; und daß sich an der Wand (24) leitende Elektroden (26) befinden, an die reihum paarweise symmetrische oder unsymmetrische hochfrequente Wechselspannungen angelegt sind.

5. lonisationskammer nach Anspruch 3 oder 4, dadurch gekennzeichnet, daß die Polstäbe bzw. die Polflächen der Elektroden (26) parallel zur Symmetrieachse der lonisationskammer (1) verlaufen.

6. lonisationskammer nach Anspruch 3 oder 4, dadurch gekennzeichnet, daß die Polstäbe bzw. die Polflächen der Elektroden (26) konisch zur Symmetrieachse der lonisationskammer (1) angeordnet sind.

7. lonisationskammer nach einem der vorangehenden Ansprüche, dadurch gekennzeichnet, daß in der Längsachse der lonisationskammer ein Potentialgefälle vorgesehen ist.

8. lonisationskammer nach einem der vorangehenden Ansprüche, gekennzeichnet durch eine der Austrittsöffnung (13) zugeordnete, ein symmetrisch zur Längsachse der lonisationskammer (1) in diese eingreifendes elektrostatisches Linsenfeld erzeugende Blendanordnung (17).

## Revendications

1. Source d'ions comportant une chambre d'ionisation pour l'ionisation chimique de vapeurs de substances par réaction ions- molécules en utilisant des particules primaires ionisantes et un gaz réacteur, comportant des orifices d'entrée pour les particules primaires ionisantes, le gaz réacteur et le gaz de la substance et un orifice de sortie des produits de la réaction formés dans la chambre, l'orifice d'entrée des particules primaires ionisantes étant à l'opposé de l'orifice de sortie, caractérisée par le fait que la chambre d'ionisation (1) est cylindrique et allongée, l'orifice d'entrée (9) des particules primaires ionisantes et l'orifice de sortie (13) des produits de la réaction sont situés sur l'axe longitudinal de la chambre d'ionisation (1) et pratiqués dans les parois d'extrémité opposées de celle-ci, et il est prévu près de l'orifice d'entrée (9) des particules primaires ionisantes un orifice d'entrée séparé (11) pour le gaz réacteur et/ôu la vapeur de la substance.

2. Chambre d'ionisation selon la revendication 1, dans laquelle, le long d'elle, règne un champ magnétique longitudinal.

3. Chambre d'ionisation selon la revendication 2, dans laquelle, à l'intérieur de cette chambre (1) se trouve un multipôle électrique constitué d'au moins quatre baguettes polaires allongées, isolées et placées symétriquement par rapport à l'axe, baguettes auxquelles sont appliquées des tensions alternatives symétriques ou asymétriques par rapport à l'axe de la chambre.

4. Chambre d'ionisation selon la revendication 2, dont la paroi est formée d'un tube multipolaire (22) et sur cette paroi (24) se trouvent des électrodes conductrices (26) auxquelles sont appliquées des tensions alternatives haute fréquence symétriques ou asymétriques par paires suivant la circonférence.

5. Chambre d'ionisation selon l'une des revendications 3 ou 4, dans laquelle les baguettes ou les surfaces polaires des électrodes (26) sont parallèles a son axe de symétrie.

6. Chambre d'ionisation selon l'une des revendications 3 ou 4, dans laquelle les baguettes ou les surfaces polaires des électrodes (26) sont inclinées sur son axe de symétrie.

7. Chambre d'ionisation selon l'une des revendications 1 à 6, dans laquelle une chute de potentiel est prévue le long de son axe longitudinal.

8. Chambre d'ionisations selon l'une des revendications 1 à 7, dans laquelle est prévu un système de diaphragme (17) adjoint à son orifice de sortie (13) et produisant un champ électrostatique de lentille y pénétrant symétriquement par rapport à son axe longitudinal.

## Claims

1. An ion source comprising an ionization chamber for the chemical ionization of substance vapours by ionic molecule reactions, using ionizing primary particles and a reactant gas, comprising inlet ports for the supply of ionizing primary particles, the reactant gas and the substance gas, and an exit port for the reaction products formed in the chamber, the inlet port for the ionizing primary particles being situated opposite the exit port, characterised in that the ionization chamber (1) is of elongate cylindrical construction; the inlet port (9) for the ionizing primary particles on the one hand, and the exit port (13) for the reaction products on the other hand, are situated in alignment with one another on the longitudinal axis of the ionization chamber (1), in the opposite end walls thereof; and a separate inlet port (11) is provided for the reactant gas and/or the substance vapour and is situated spatially adjacent the inlet port (9) for the ionizing primary particles.

2. An ionization chamber according to claim 1, characterised in that there is a longitudinal magnetic field along the ionization chamber.

3. An ionization chamber according to claim 2, characterised in that an electrical multipole consisting of at least four insulated elongate pole rods disposed symmetrically in the radial direction is provided inside the ionization chamber, and symmetrical or asymmetrical high-frequency a.c. voltages are applied in pairs successively to said rods.

4. An ionization chamber according to claim 2, characterized in that the wall of the ionization chamber (1) is constructed as a multipole tube (22); and conductive electrodes (26) are provided on the wall (24), symmetrical or asymmetrical high-frequency a.c. voltages being applied in pairs successively to said electrodes.

5. An ionization chamber according to claim 3 or 4, characterised in that the pole rods or pole surfaces of the electrodes (26) extend in parallel to the axis of symmetry of the ionization chamber (1).

6. An ionization chamber according to claim 3 or 4, characterised in that the pole rods or pole surfaces of the electrodes (26) are disposed conically with respect to the axis of symmetry of the ionization chamber (1).

7. An ionization chamber according to any one of the preceding claims, characterised in that a potential gradient is provided along the longitudinal axis of the ionization chamber.

8. An ionization chamber according to any one of the preceding claims, characterised by a diaphragm system (17) which is associated with the exit port (13) and which produces an electrostatic lens field penetrating into the ionization chamber (1) symmetrically with respect to the longitudinal axis thereof.
